# EUROPÄISCHE PATENTSCHRIFT

(11) **EP 0 897 796 B1**
(45) Veröffentlichungstag und Bekanntmachung des Hinweises auf die Patenterteilung: **26.04.2000**
(21) Anmeldenummer: 97114203.9
(22) Anmeldetag: 18.08.1997
(51) Int. Cl.: B41C 1/14

(54) **Verfahren zur Herstellung einer Siebdruckschablone und hierfür geeignete Vorrichtung**
Method of manufacturing a screen printing jig and apparatus therefor
Procédé de fabrication d'un gabarit de sérigraphie et dispositif à cet effet

(43) Veröffentlichungstag der Anmeldung: 24.02.1999
(73) Patentinhaber: Schablonentechnik Kufstein Aktiengesellschaft, 6330 Kufstein (AT)
(72) Erfinder: Fischer, Hannes, 6300 Wörgl (AT)
(74) Vertreter: TER MEER STEINMEISTER & PARTNER GbR

(56) Entgegenhaltungen:
- EP-A- 0 329 217
- EP-A- 0 714 766
- EP-A- 0 728 577
- WO-A-94/04361
- DE-A- 2 303 535

## Beschreibung

Die Erfindung betrifft ein Verfahren zur Herstellung einer Siebdruckschablone gemäß dem Oberbegriff des Patentanspruchs 1 sowie eine Vorrichtung gemäß dem Oberbegriff des Patentanspruchs 14.

Es ist bereits ein Verfahren zur Herstellung einer Siebdruckschablone allgemein bekannt, bei dem eine Abdeckschicht in Übereinstimmung mit einem gewünschten Druckmuster nur bereichsweise auf ein feinmaschiges Sieb aufgebracht wird. Eine hierzu geeignete Vorrichtung findet sich in der vorveröffentlichten EP-A-0 714 766. Diese Vorrichtung zur Herstellung von Druckschablonen enthält eine Lagereinrichtung zur drehbaren Lagerung eines Zylindersiebs um seine Längsachse sowie eine Beschichtungseinrichtung zum musterbedingten Aufbringen einer Abdeckschicht auf die äußere Umfangsfläche des Zylindersiebs.

Es hat sich allerdings gezeigt, daß sich Sieböffnungen durch eine zur Bildung der Abdeckschicht verwendete flüssige Substanz häufig nicht vollständig ausfüllen lassen oder daß dann, wenn der Rand des Druckmusters zwischen zwei Siebstegen enden soll, sich die Abdeckschicht nicht weit genug aufbauen läßt. Eine Ursache hierfür liegt darin, daß die genannte flüssige Substanz nicht an den bereits vorhandenen Strukturen haften bleibt, sondern durch das Sieb hindurchtritt. Dies führt zu fehlerbehafteten Druckmustern auf der Schablone und damit letztlich zu Drucken, die in ihrer Qualität vermindert sind.

Aus der EP-A-0 329 217 geht hervor, die Bearbeitungsgenauigkeit einer Rundschablone durch einen elastischen Hohlkörper zu erhöhen, der durch Expansion gegen die Innenumfangsfläche eines Zylindersiebs drückbar ist.

Der Erfindung liegt die Aufgabe zugrunde, ein Verfahren der eingangs genannten Art so weiterzubilden, daß sich Druckmuster auf der Schablone genauer herstellen lassen. Darüber hinaus ist es Ziel der Erfindung, eine hierfür geeignete Vorrichtung anzugeben.

Die verfahrensseitige Lösung der gestellten Aufgabe findet sich im kennzeichnenden Teil des Patentanspruchs 1. Dagegen ist die vorrichtungsseitige Lösung der gestellten Aufgabe dem kennzeichnenden Teil des Anspruchs 14 zu entnehmen.

Das erfindungsgemäße Verfahren zur Herstellung einer Siebdruckschablone, bei dem eine Abdeckschicht in Übereinstimmung mit einem gewünschten Druckmuster nur bereichsweise auf ein feinmaschiges Sieb aufgebracht wird, zeichnet sich dadurch aus, daß das Sieb zum Aufbringen derAbdeckschicht rückseitig durch eine Unterlage verschlossen wird.

Durch diese Unterlage wird verhindert, daß die zum Aufbau der Abdeckschicht verwendete flüssige Substanz durch das Sieb hindurchtreten kann, so daß sich Sieböffnungen stets vollständig ausfüllen lassen, und zwar auch dann, wenn es sich um relativ grobmaschige Siebe handelt. Darüber hinaus werden Ränder der Abdeckschicht, die im Bereich zwischen zwei Siebstegen enden, durch die Unterlage unterstützt, so daß sie relativ ausladend sein können. Durch die so erzeugten Abdeckschichten lassen sich die Druckmuster besser nachbilden, was zu einem qualitativ hochwertigeren Druck führt.

Zur Schablonenbildung können alle gängigen Siebe verwendet werden, z. B. Kunststoffsiebe, Siebe aus Drahtgewebe oder galvanisch hergestellte Siebe, etwa Nickelsiebe, und dergleichen. Von ihnen wird nach Aufbringen der Abdeckschicht auf das Sieb die Unterlage wieder entfernt, so daß schließlich die fertige Siebdruckschablone vorliegt. Dabei muß darauf geachtet werden, daß das zur Bildung derAbdeckschicht verwendete Material nicht zu stark oder besser überhaupt nicht an der Unterlage haftet, um beim Trennen von Sieb und Unterlage eine Beschädigung der aufgebrachten Abdeckschicht zu vermeiden. Zweckmäßigerweise wählt man dabei für die Abdeckschicht ein Material, das nur eine geringe Affinität zum Material der Unterlage aufweist.

Nach einer Weiterbildung der Erfindung erfolgt die Trennung von Sieb und Unterlage nach Durchführung einer Verfestigung der Abdeckschicht. Die Gefahr einer Beschädigung der Abdeckschicht beim Abnehmen der Unterlage vom Sieb wird somit verringert. Dabei erfolgt die Art der Verfestigung der Abdeckschicht in Abhängigkeit des zur Bildung der Abdeckschicht verwendeten Materials.

Das Material zur Bildung der Abdeckschicht kann z. B. eine zähviskose Flüssigkeit sein, etwa eine wässrige Emulsion eines Kunstharzlackes, eine wässrige Suspension von Pigmenten oder Wachs. Als flüssige Substanz zur Bildung der Abdeckschicht kommt aber auch geschmolzenes Metall oder eine geschmolzene Metallegierung in Frage, z. B. Woodsches Metall.

Letzteres weist einen relativ geringen Schmelzpunkt auf und kann daher insbesondere bei metallischen Sieben zur Anwendung gelangen. Auch die Verwendung von Farben oder die Verwendung von Tinte zur Bildung von Abdeckschichten ist möglich.

Die Verfestigung dieser Materialien erfolgt je nach Art ihrer Zusammensetzung. Handelt es sich um einen polymerisierbaren Lack, so läßt sich dieser durch Erhitzung und/oder Belichtung mit Strahlung geeigneter Wellenlänge aushärten bzw. vernetzen. Im Falle von Farben oder Tinten oder im Falle von Wachs braucht die Abdeckschicht nur erhitzt zu werden. Metalle bzw. Metallegierungen können durch Kühlung verfestigt werden. Daran könnten sich ggf. Temperungsschritte anschließen.

In Ausgestaltung der Erfindung läßt sich die Abdeckschicht auf das Sieb aufspritzen. Dies gilt auch für bestimmte Metalle bzw. Metallegierungen (Woodsches Metall). Möglich ist aber auch das Aufstreichen entsprechenden Materials auf das Sieb zur Bildung der Abdeckschicht. Letztere kann aber auch durch ein Umdruckverfahren auf das Sieb aufgebracht werden, z. B. unter Verwendung von flüssigen Kunststoffen, Lacken, Farben und Tinten. Nicht zuletzt läßt sich die Abdeckschicht aber auch durch ein Rakel- oder Tauchverfahren auf das Sieb aufbringen, wenn vorbestimmte Bereiche des Siebs zuvor so behandelt wurden, daß dort keinAbdeckmaterial haften bleibt. Diese Bereiche könnten vor Durchführung des Rakel- oder Tauchverfahrens z. B. eingefettet werden.

Als Siebe können ganz allgemein Flachsiebe, Zylindersiebe oder beliebig andere geformte Siebe zum Einsatz kommen. Wichtig ist nur, daß sie sich durch die Unterlage rückseitig verschließen lassen. Zum Beschichten mit der Abdeckschicht kann ein Flachsieb aber auch vorübergehend in eine andere Form gebracht werden, beispielsweise in eine zylindrische Form, indem es auf die Umfangsfläche eines Zylinders aufgelegt und dann behandelt wird.

Als Unterlage kommen starre oder elastische Unterlagen zum Einsatz, die z. B. auch gegen die Rückseite des Siebs gedrückt werden können. Im Falle eines Siebzylinders kann es sich bei der Unterlage um einen expandierenden Hohlkörper handeln, der im Innern des Siebzylinders angeordnet ist und sich durch Expansion gegen die Innenumfangsfläche des Siebzylinders drücken läßt. Nach aufgebrachter Abdeckschicht wird der Hohlkörper wieder evakuiert, wodurch er sich vom Siebzylinder ablöst.

Das Material für die Unterlage kann in Übereinstimmung mit dem Material des Siebs und dem derAbdeckschicht gewählt werden. So kann eine Unterlage z. B. aus Metall, Gummi, Kautschuk, Kunststoff, und dergleichen, bestehen. Auch natürliche Materialien wie z. B. Holz, Stein, Glas, usw., sind möglich. Bestimmte Materialien scheiden allerdings aus, wenn die Unterlage elastisch sein muß.

Eine erfindungsgemäße Vorrichtung zur Herstellung einer Druckschablone weist folgendes auf: eine Lagereinrichtung zur drehbaren Lagerung eines Zylindersiebs um seine Längsachse; eine Beschichtungseinrichtung zum musterbedingten Aufbringen einer Abdeckschicht auf die äußere Umfangsfläche des Zylindersiebs; und einen elastischen Hohlkörper, der durch Expansion so gegen die Innenumfangsfläche des Zylindersiebs drückbar ist, daß eine zum Aufbau der Abdeckschicht verwendete flüssige Substanz nicht durch des Zylindersieb hindurchtreten kann.

Nach einer Ausgestaltung der Erfindung kann der Hohlkörper als ein in Radialrichtung des Zylindersiebs aufblasbarer Schlauch ausgebildet sein. Er wird von innen an die Wandung des Zylindersiebs angelegt und stabilisiert somit den Rundlauf des Zylindersiebs.

Alternativ kann der Hohlkörper auch als eine in Radialrichtung expandierbare Hülse ausgebildet sein. Hier kann es sich um eine Metallhülse mit extrem dünner Wandung handeln, die zum Teil in Radialrichtung noch elastisch ist, um gegen die Innenumfangsfläche des Zylindersiebs gedrückt zu werden. Auch durch sie kann der Rundlauf des Zylindersiebs stabilisiert und seine Innenseite verschlossen werden.

Der Hohlkörper kann separat zur Lagereinrichtung vorhanden sein, kann also unabhängig von der Lagereinrichtung in des Zylindersiebs eingeführt und gegen seine Innenwandung gedrückt werden. Beispielsweise kann es sich hier um einen stirnseitig verschlossenen Schlauch handeln, in den z. B. Luft mit Überdruck eingelassen werden kann. Erst nach Anlage des Schlauchs an die Innenumfangsfläche des Zylindersiebs wird letzteres in die Lagereinrichtung der erfindungsgemäßen Vorrichtung eingesetzt.

Der Hohlkörper kann aber auch Teil der Lagereinrichtung sein. Er kann in Form einer aufblasbaren Zylinderspannwalze vorliegen, die drehbar gelagert ist, und auf die das Zylindersieb aufgeschoben wird.

Die Zylinderspannwalze kann durch eine Druckluftquelle aufgeblasen werden, die Teil der erfindungsgemäßen Vorrichtung sein kann. Bei der Druckluftquelle kann es sich um ein Gebläse handeln, das in der Lage ist, ggf. auch Strömungsverluste ausgleichen zu können und sicherstellt, daß ein kreisrunder Querschnitt des Zylindersiebs beibehalten bleibt.

Die Beschichtungseinrichtung selbst kann eine Beschichtungsstation aufweisen, die parallel zur Längsachse des Zylindersiebs verschiebbar ist. Über die Beschichtungsstation wird dann flüssiges Abdeckmedium zur Erzeugung der Abdeckschicht auf die Schablone aufgetragen. Dabei kann es sich bei der Beschichtungsstation um eine solche handeln, die eine oder mehrere Düsen aufweist, um die Abdeckschicht aufzuspritzen. Dies erfolgt bei Drehung des Zylindersiebs um seine Längsachse bei gleichzeitiger Verschiebung der Beschichtungsstation in Längsrichtung des Zylindersiebs. Bei den Düsen kann es sich um druckgesteuerte, piezoelektrisch angeregte oder um elektrostatische Düsen handeln. Auch bubble-jet Düsen können zum Einsatz kommen.

Als Beschichtungsstation kann aber auch eine parallel zum Zylindersieb liegende Umdruckwalze zum Einsatz kommen, durch die eine flüssige Abdeckschicht auf des Zylindersieb übertragen wird, wenn Zylindersieb und Umdruckwalze, die parallel zueinander verlaufen, entsprechend gedreht werden und in Anlage zueinander kommen.

Ausführungsbeispiele der Erfindung werden nachfolgend unter Bezugnahme auf die Zeichnung im einzelnen beschrieben. Es zeigen:
**Figur 1** einen vergrößerten Längsschnitt durch eine von einer Unterlage unterstützten Siebdruckschablone;
**Figur 2** einen erfindungsgemäßen Verfahrensschritt zum musterbedingten Auftragen einer Abdeckschicht auf ein Flachsieb, das auf einer ebenen Unterlage liegt;
**Figur 3** eine Vorrichtung zum Auftragen einer Abdeckschicht auf die äußere Umfangsfläche eines zylindrischen Siebs; und
**Figur 4** eine weitere Vorrichtung zum Auftragen einer Abdeckschicht auf die äußere Umfangsfläche eines Zylindersiebs, das auf einer Schablonenspannwalze liegt.

Die Figur 1 zeigt das der Erfindung zugrundeliegende Prinzip. Ein zu beschichtendes Sieb 1 wird zunächst auf eine Unterlage 2 gelegt, und zwar so, daß es überall mit der Unterlage 2 in Kontakt steht. Anschließend wird auf das Sieb 1 musterbedingt eine Abdeckschicht 3 aufgebracht, wobei die Abdeckschicht 3 Bereiche zwischen Stegen des Siebs 1 ganz oder teilweise ausfüllt. Da das Sieb 1 mit seiner Unterseite auf der Unterlage 2 aufliegt, wird durch die Unterlage 2 ein Hindurchtreten derAbdeckschicht 3 durch die Sieböffnungen verhindert. Damit wird sichergestellt, daß das Muster in seiner ursprünglich gewollten Form auch tatsächlich auf das Sieb 1 übertragen wird und nicht etwa Abbrüche am Rand des Musters und fehlerhafte Öffnungen in Musterzentralbereichen verbleiben.

Das Verschließen der Sieböffnungen durch die rückseitig anliegende Unterlage 2 ist umso vorteilhafter, je größer z. B. die Sieböffnungen sind, je dünnflüssiger das zur Bildung der Abdeckschicht 3 verwendete Material ist, oder je dünner die Abdeckschicht 3 selbst ist. Die Unterlage 2 wirkt in jedem Fall als Unterstützung für die Abdeckschicht 3 und wird erst vom Sieb 1 abgenommen, nachdem keine Gefahr mehr besteht, daß hierdurch die Abdeckschicht 3 wieder beschädigt wird.

Die Figur 2 zeigt eine Möglichkeit, wie in Übereinstimmung mit einem gewünschten Druckmuster eine Abdeckschicht 3 auf ein Sieb 1 aufgebracht werden kann. Dazu wird das Sieb 1, bei dem es sich hier um ein Flachsieb handelt, zunächst auf eine ebene Unterlage 2 gelegt und in geeigneter Weise auf ihr befestigt bzw. fixiert. Das Aufbringen der Abdeckschicht 3 auf das Sieb 1 erfolgt mit Hilfe einer Umdruckwalze 4, die zuvor entsprechend musterbedingt mit Abdeckmaterial 5 beschichtet wird. Ist die Abdeckwalze 4 stationär angeordnet und läßt sie sich um ihre Längsachse 6 drehen, so kann bei Bewegung der Unterlage 2 In Richtung des Pfeils 7 das Abdeckmaterial 5 in das Sieb 1 hineingedrückt werden, so daß die Abdeckschicht 3 entsteht. Dabei verhindert die Unterlage 2 ein Hindurchtreten des Abdeckmaterials 5 durch das Sieb 1 hindurch, was zu einer exakteren Musterausbildung führt.

Das Beschichten der Umdruckwalze 4 mit Abdeckmaterial 5 erfolgt in allgemein bekannter Weise und soll hier nicht näher erläutert werden. Erwähnt werden soll nur, daß sich auch die Umdruckwalze 4 relativ zu einer ruhenden Unterlage bewegen könnte, also auf dem ruhenden Sieb 1 abrollen könnte.

Statt mittels einer Umdruckwalze 4 könnte die Abdeckschicht 3 aber auch auf das Flachsieb 1 z. B. aufgespritzt werden. Hierzu könnte ein Spritzkopf parallel zur Oberfläche des Siebs 1 und entlang einer mäanderförmigen Bahn geführt werden, der musterbedingt mit Ausspritzsignalen zum Aufbringen von flüssigem Abdeckmaterial auf das Sieb 1 angesteuert wird.

Die Figur 3 zeigt eine weitere Vorrichtung zur Durchführung des erfindungsgemäßen Verfahrens, mit deren Hilfe sich eine Abdeckschicht auf ein Zylindersieb aufbringen läßt.

Mit dem Bezugszeichen 8 ist ein rotierendes Sieb in Zylinderform bezeichnet, auf welches durch eine oder mehrere Düsen 9 Farbe oder Lack, Wachs oder eine Metallegierung als Abdeckflüssigkeit aufgebracht wird. Hierbei wird ein aus den Düsen 9 ausgespritzter Strahl 10 der Abdeckflüssigkeit mittels eines Rechners 11 so gesteuert, daß die Abdeckflüssigkeit nur an jenen Stellen auf das Sieb 8 aufgebracht wird, an welchem das Sieb 8 musterbedingt abgedeckt werden muß und jene Stellen des Siebs 8 unbedeckt bleiben, an welchen dieses durchlässig bleiben soll. Das Sieb 8 wird zu diesem Zwecks zwischen zwei synchron angetriebenen Endköpfen 12 aufgenommen und in drehende Bewegung (Drehrichtung D) versetzt. Um verschiedene Schablonenlängen bzw. Sieblängen zwischen den Endköpfen 12 aufnehmen zu können, ist beispielsweise der rechte Endkopf 12 in Richtung der Zylinderachse des Rundsiebs 8 verschiebbar. Das Sieb 8 wird zwischen den rechten und den linken Endkopf 12 gelegt und der rechte Endkopf 12 an das Sieb 8 herangefahren. Das üblicherweise sehr dünn und leicht gestaltete Sieb 8 kann u. U. schon durch die axial wirkende Spannkraft und die Reibung zwischen Sieb 8 und dem linken angetriebenen Endkopf 12 in Drehung versetzt werden. Auch reicht die Steifigkeit des Siebs 8 immer aus, um auch dem rechten Endkopf 12 über die wirkenden Reibkräfte die Drehrichtung mitzuteilen, wenn nur die Drehzahl des Siebs 8 so langsam erhöht wird, daß das erforderliche Beschleunigungsmoment die Übertragungsfähigkeit des Rundsiebs 7 nicht überfordert. Beide Endköpfe 12 sind an Lagerböcken 13 drehbar montiert, wobei die Lagerböcke 13 auf einem Maschinenbett 14 angeordnet sind. Zur Führung des rechten Lagerbocks 13 in Figur 3 sind Führungsstangen 15 vorhanden, die z. B. auf dem Maschinenbett 14 befestigt sein können.

Der linke Endkopf 12 wird durch einen Motor 16 und einen Riemen 17 angetrieben. Dieser Riemen 17 umspannt ein Antriebsrad 18, das fest auf einer Achse 19 liegt, welche den linken Endkopf 12 trägt. Am anderen Ende der Achse 19 befindet sich ein inkrementaler Impulsgeber 20, der die Drehlage der Achse 19 bzw. des Siebs 8 bestimmt und entsprechende Signale S₀ an den Rechner 11 abgibt. Gleichzeitig werden die Düsen 9, die auf einem Bearbeitungstisch 21 befestigt sind, in Richtung der Zylinderachse 8b des Siebs 8 langsam vorgeschoben, so daß ein dünner, in Tropfen aufgelöster und aus Abdeckflüssigkeit bestehender Strahl, der aus den Düsen 9 austritt, entlang einer Schraubenlinie sehr geringer Steigung auf dem Sieb 8 auftrifft. Im Falle mehrerer in Längsrichtung der Zylinderachse 8b angeordneter Düsen kann auch eine abschnittsweise Beschichtung des Siebs 8 mit Abdeckmaterial erfolgen, wobei nach einer Umfangsumdrehung des Siebzylinders 8 die entsprechende Düsenreihe um einen ihrer Länge entsprechenden Abschnitt versetzt wird, usw. Dem Bearbeitungstisch 21 wird seine Vorschubbewegung über eine Spindel 22 aufgeprägt, wobei diese Spindel 22 hierzu über einen Schrittmotor 23 angetrieben wird, der seine Schritt-Signale S_{T} ebenfalls vom Rechner 11 empfängt. Diese Schritt-Signale S_{T} werden durch eine Treiberstufe 24 in Leistungsimpulse P_{T} umgesetzt. Die Drehung der Motorachse des Schrittmotors 23 wird über einen Riemen 25 und eine Riemenscheibe 26 auf die Spindel 22 übertragen. Diese durchragt den Bearbeitungstisch 21, der seinerseits auf Führungsschienen 27 am Maschinenbett geführt ist.

Den Düsen 9 wird jeweils ein Steuersignal S₁, S₂ vom Rechner 11 zugeführt, um bei Empfang eines Steuersignals Abdeckflüssigkeit auszuspritzen.

Die Düsen 9 müssen mit einer für den Druckvorgang geeigneten Abdeckflüssigkeit versorgt werden. Hierzu sind sie mit kleinen Druckbehältern 28 über Versorgungsleitungen 29 verbunden. In den Druckbehältern 28 steht die Abdeckflüssigkeit unter einem geringen Überdruck von etwa 1 bis 5 bar. Zweckmäßigerweise wird man für jede Düse 9 einen getrennten Druckbehälter 28 vorsehen, da Unterschiede in den Leitungswiderständen und die Notwendigkeit, die Auftragsmenge je Düse 9 getrennt einregeln zu können, unterschiedliche Ausgangsdrucke der Abdeckflüssigkeit bedingen. Es fällt bei jeder Düse 9 auch eine nicht unbeachtliche Menge unverbrauchter Abdeckflüssigkeit an, die kontinuierlich abgesaugt und zurückbefördert werden muß. Hierzu sind Unterdrucktanks 30 vorgesehen, in welche über Rückleitungen 31 die unverbrauchte Abdeckflüssigkeit durch den in diesen Tanks herrschenden Unterdruck zurückbefördert wird. Die rezirkulierte Abdeckflüssigkeit kann nach einer Aufbereitung wiederum dem Auftragsprozeß als Abdeckflüssigkeit zugeführt werden.

Die Abdeckflüssigkeit kann in feinsten Tröpfchen aufgebracht werden, um ein hinreichend hohes Auflösungsvermögen bei der Erzeugung des Druckmusters auf der Oberfläche des Siebs 8 zu erzielen. Dabei kann die Flüssigkeit eine hohe Viskosität aufweisen, um einen ausreichenden Anteil an Festsubstanz bei relativ kleiner Tropfengröße mitführen zu können. Es können aber auch mehrere Flüssigkeitskomponenten getrennt durch verschiedene Düsen aufgespritzt werden, die in einem Punkt auf der Oberfläche des Siebs 8 vereinigt werden. Es kann sich hier um unterschiedliche Epoxidharzkomponenten handeln, die erst dann in einen Gelzustand überführt werden, wenn nach ihrem Zusammentreffen eine Vernetzungsreaktion angesprungen ist. Bestrebt ist man darüber hinaus, bei diesem Verfahren eine hohe Tropfenfrequenz zu erzielen.

Dies ist z. B. möglich durch den Einsatz elektrostatisch wirkender Düsen, bei welchen ein Flüssigkeitsstrahl durch eine sehr hochfrequente Schwingung, beispielsweise einer Rohrwand, regelmäßig in Tröpfchen fallengelassen wird und bei welchem die Tröpfchen anschließend elektrisch aufgeladen werden und in einem Elektrostatikfeld je nach Ladungszustand abgelenkt oder nicht abgelenkt werden.

Um ein Hindurchtreten der aufgebrachten Tröpfchen durch das Sieb 8 hindurch zu verhindern, befindet sich im Innern des Siebs 8 eine zylindrische Unterlage 32, die an der Innenumfangsfläche des Siebs 8 anliegt und dieses bzw. die Sieböffnungen verschließt.

Bei dieser zylindrischen Unterlage 32 kann es sich z. B. um einen Gummischlauch entsprechender Länge handeln, der zuvor in das Sieb 8 eingebracht und aufgeblasen worden ist, bevor das Sieb 8 zwischen die Endköpfe 12 gelegt worden ist.

Die zylindrische Unterlage 32 kann aber auch eine metallische und sehr dünnwandige Hülse sein, auf die das Sieb 8 zunächst aufgeschoben wird, um dann zusammen mit der Hülse auf die Endköpfe 12 aufgesetzt zu werden. Wird dann innerhalb der zylindrischen Hülse 32 ein Überdruck erzeugt, so dehnt sie sich geringfügig in Radialrichtung aus und verschließt damit die Öffnungen des Siebs 8. Zur Erzeugung des Überdrucks im Innern der Hülse 32 bzw. des Siebs 8 kann z. B. der rechte Endkopf 12 mit einem Druckschlauch 33 verbunden sein, über den ein unter Überdruck stehendes gasförmiges Medium eingeblasen wird, das von einem mit dem anderen Ende des Druckschlauchs 33 verbundenen Druckgenerator erzeugt wird. Bei diesem Druckgenerator kann es sich z. B. um ein entsprechend ausgelegtes Gebläse handeln, das in der Lage ist, in ausreichender Menge unter Überdruck stehende Luft zu liefern.

Natürlich muß die Beschichtung der genannten Zylinder nicht unbedingt mit Hilfe der Düsen 9 in Figur 3 erfolgen. Die Vorrichtung nach Figur 3 könnte auch eine parallel zur Achse 8b liegende Umdruckwalze aufweisen, um mit ihr ein gewünschtes Druckmuster auf den zwischen den Endköpfen 12 liegenden Hohlzylinder übertragen zu können.

Alternativ könnten die Düsen in Figur 3 auch durch eine Aufstreichvorrichtung zum Aufstreichen von Abdeckflüssigkeit auf die äußere Umfangsfläche des Hohlzylinders ersetzt werden.

Ein weiteres Ausführungsbeispiel einer Vorrichtung zur Durchführung des erfindungsgemäßen Verfahrens ist in Figur 4 gezeigt. Gleiche Teile wie in Figur 3 sind dabei mit den gleichen Bezugszeichen versehen und werden nicht nochmals beschrieben.

Im vorliegenden Fall ist auf den Lagerböcken 13 eine durchgehende Welle 35 drehbar gelagert. Über diese Welle 35 ist ein aufblasbarer Gummischlauch 36 gezogen, der mit Hilfe eines Gebläses 34 mit Druckluft oder einem anderen geeigneten gasförmigen Medium aufblasbar ist. Hierzu steht das Gebläse 34 über einen Druckschlauch 33 sowie über eine Innenbohrung in der Welle 35 mit dem Gummischlauch 36 in Verbindung.

Ist der Gummischlauch 36 evakuiert, kann auf ihn ein zu bedruckendes Zylindersieb 37 aufgezogen werden.

Nach Aufziehen des Zylindersiebs 37 auf den Gummischlauch 36 wird letzterer aufgeblasen, so daß er sich eng an die Innenumfangsfläche des Zylindersiebs 37 anlegt und dieses rund hält bzw. im Rundlauf stabilisiert. Gleichzeitig werden durch den Gummischlauch 36 die Sieböffnungen von innen bzw. hinten verschlossen.

Jetzt kann, wie bereits eingangs beschrieben, mit Hilfe der Düsen 9 musterbedingt eine Abdeckschicht 3 auf die äußere Umfangsfläche des Zylindersiebs 37 aufgebracht werden, wobei der darunter liegende Gummischlauch ein Hindurchtreten des flüssigen Abdeckmaterials zur Bildung der Abdeckschicht 3 durch das Sieb hindurch verhindert.

Statt der Düsen 9 können auch hier eine Umdruckwalze oder eine Streicheinrichtung zum Aufstreichen von Flüssigkeit auf des Zylindersieb 35 zum Einsatz kommen.

## Patentansprüche

1. Verfahren zur Herstellung einer Siebdruckschablone (), bei dem eine Abdeckschicht (3) in Übereinstimmung mit einem gewünschten Druckmuster nur bereichsweise auf ein feinmaschiges Sieb (1, 8, 37) aufgebracht wird, **dadurch gekennzeichnet,** daß das Sieb (1, 8, 37) zum Aufbringen der Abdeckschicht (3) rückseitig durch eine Unterlage (2, 32, 36) verschlossen wird.

2. Verfahren nach Anspruch 1, **dadurch gekennzeichnet,** daß nach Aufbringen der Abdeckschicht das Sieb und die Unterlage voneinander getrennt werden.

3. Verfahren nach Anspruch 2, **dadurch gekennzeichnet,** daß die Trennung von Sieb und Unterlage nach Durchführung einer Verfestigung der Abdeckschicht erfolgt.

4. Verfahren nach einem der Ansprüche 1 bis 3, **dadurch gekennzeichnet,** daß die Abdeckschicht auf das Sieb aufgespritzt wird.

5. Verfahren nach einem der Ansprüche 1 bis 3, **dadurch gekennzeichnet,** daß die Abdeckschicht auf das Sieb aufgestrichen wird.

6. Verfahren nach einem der Ansprüche 1 bis 3, **dadurch gekennzeichnet,** daß die Abdeckschicht durch ein Umdruckverfahren auf das Sieb aufgebracht wird.

7. Verfahren nach einem der Ansprüche 1 bis 3, **dadurch gekennzeichnet**, daß die Abdeckschicht durch ein Rakel- oder Tauchverfahren auf das Sieb aufgebracht wird.

8. Verfahren nach einem der Ansprüche 1 bis 7, **dadurch gekennzeichnet,** daß als Sieb ein Flachsieb (1) verwendet wird.

9. Verfahren nach einem der Ansprüche 1 bis 7, **dadurch gekennzeichnet**, daß als Sieb ein Zylindersieb (8, 37) verwendet wird.

10. Verfahren nach einem der Ansprüche 1 bis 9, **dadurch gekennzeichnet,** daß als Unterlage eine starre Unterlage (2) verwendet wird.

11. Verfahren nach einem der Ansprüche 1 bis 9, **dadurch gekennzeichnet,** daß als Unterlage eine elastische Unterlage (32, 36) verwendet wird.

12. Verfahren nach Anspruch 10 oder 11, **dadurch gekennzeichnet,** daß die Unterlage gegen die Rückseite des Siebs gedrückt wird.

13. Verfahren nach Anspruch 9, 11 und 12, **dadurch gekennzeichnet,** daß als Unterlage ein expandierbarer Hohlkörper (32, 36) verwendet wird.

14. Vorrichtung zur Herstellung einer Druckschablone mit
- einer Lagereinrichtung zur drehbaren Lagerung eines Zylindersiebs (8, 37) um seine Längsachse, und
- einer Beschichtungseinrichtung (9) zum musterbedingten Aufbringen einer Abdeckschicht (3) auf die äußere Umfangsfläche des Zylindersiebs (8, 37), gekennzeichnet durch
- einen elastischen Hohlkörper (32, 36), der durch Expansion so gegen die Innenumfangsfläche des Zylindersiebs drückbar ist, daß eine zum Aufbau der Abdeckschicht (3) verwendete flüssige Substanz nicht durch das Zylindersieb (8, 37) hindurchtreten kann.

15. Vorrichtung nach Anspruch 14, **dadurch gekennzeichnet,** daß der Hohlkörper als in Radialrichtung des Zylindersiebs aufblasbarer Schlauch (32, 36) ausgebildet ist.

16. Vorrichtung nach Anspruch 14, **dadurch gekennzeichnet,** daß der Hohlkörper als eine in Radialrichtung expandierbare Hülse ausgebildet ist.

17. Vorrichtung nach Anspruch 14, 15 oder 16, **dadurch gekennzeichnet,** daß der Hohlkörper separat zur Lagereinrichtung vorhanden ist.

18. Vorrichtung nach Anspruch 14, 15 oder 16, **dadurch gekennzeichnet,** daß der Hohlkörper Teil der Lagereinrichtung ist.

19. Vorrichtung nach einem der Ansprüche 14 bis 18, **dadurch gekennzeichnet,** daß sie weiterhin eine Druckluftquelle (33, 34) zum Aufblasen des Hohlkörpers aufweist.

20. Vorrichtung nach einem der Ansprüche 14 bis 19, **dadurch gekennzeichnet,** daß die Beschichtungseinrichtung eine Beschichtungsstation aufweist, die parallel zur Längsachse (8b) des Zylindersiebs (32, 37) verschiebbar ist.

21. Vorrichtung nach Anspruch 20, **dadurch gekennzeichnet,** daß die Beschichtungsstation eine oder mehrere Düsen (9) aufweist, um die Abdeckschicht (3) aufzuspritzen.

22. Vorrichtung nach einem der Ansprüche 14 bis 19, **dadurch gekennzeichnet,** daß die Beschichtungseinrichtung eine parallel zum Zylindersieb liegende Umdruckwalze aufweist.

## Claims

1. Method of producing a screen-printing stencil ([lacuna]), in which a covering layer (3) is applied to only some regions of a fine-mesh screen (1, 8, 37) in accordance with a desired printing pattern, characterized in that, for the application of the covering layer (3), the screen (1, 8, 37) is closed on the rear side by a support (2, 32, 36).

2. Method according to Claim 1, characterized in that after the application of the covering layer, the screen and the support are separated from each other.

3. Method according to Claim 2, characterized in that the separation of screen and support is effected after carrying out solidification of the covering layer.

4. Method according to one of Claims 1 to 3, characterized in that the covering layer is sprayed onto the screen.

5. Method according to one of Claims 1 to 3, characterized in that the covering layer is spread onto the screen.

6. Method according to one of Claims 1 to 3, characterized in that the covering layer is applied to the screen by a transfer-printing method.

7. Method according to one of Claims 1 to 3, characterized in that the covering layer is applied to the screen by a doctoring or dipping method.

8. Method according to one of Claims 1 to 7, characterized in that the screen used is a flat screen (1) .

9. Method according to one of Claims 1 to 7, characterized in that the screen used is a cylindrical screen (8, 37).

10. Method according to one of Claims 1 to 9, characterized in that the support used is a rigid support (2).

11. Method according to one of Claims 1 to 9, characterized in that the support used is an elastic support (32, 36).

12. Method according to Claim 10 or 11, characterized in that the support is pressed against the rear side of the screen.

13. Method according to Claim 9, 11 and 12, characterized in that the support used is an expandable hollow body (32, 36).

14. Device for producing a printing stencil, having
- a bearing device for the rotatable mounting of a cylindrical screen (8, 37) about its longitudinal axis, and
- a coating device (9) for the application of a covering layer (3) to the outer circumferential surface of the cylindrical screen (8,37), as defined by a pattern, characterized by
- an elastic hollow body (32, 36), which can be pressed by expansion against the inner circumferential surface of the cylindrical screen in such a manner that a liquid substance used to build up the covering layer (3) is unable to penetrate through the cylindrical screen (8, 37).

15. Device according to Claim 14, characterized in that the hollow body is designed as a tube (32, 36) that can be inflated in the radial direction of the cylindrical screen.

16. Device according to Claim 14, characterized in that the hollow body is designed as a sleeve that can be expanded in the radial direction.

17. Device according to Claim 14, 15 or 16, characterized in that the hollow body is provided separately from the bearing device.

18. Device according to Claim 14, 15 or 16, characterized in that the hollow body is part of the bearing device.

19. Device according to one of Claims 14 to 18, characterized in that it also has a compressed-air source (33, 34) for inflating the hollow body.

20. Device according to one of Claims 14 to 19, characterized in that the coating device has a coating station which can be displaced parallel to the longitudinal axis (8b) of the cylindrical screen (32, 37).

21. Device according to Claim 20, characterized in that the coating station has one or more nozzles (9) in order to spray on the coating layer (3).

22. Device according to one of Claims 14 to 19, characterized in that the coating device has a transfer-printing roll that is situated parallel to the cylindrical screen.

## Revendications

1. Procédé de fabrication d'un pochoir (modèle) d'impression sérigraphique, dans lequel on applique une couche de couverture (3) en correspondance avec un modèle d'impression souhaité, seulement par zones sur un tamis à mailles fines (1, 8, 37), caractérisé en ce que le tamis (1, 8, 37) pour l'application de la couche de couverture (3) est fermé sur sa face arrière par une couche de fond (2, 32, 36).

2. Procédé selon la revendication 1, caractérisé en ce qu'après l'application de la couche de couverture, on sépare l'un de l'autre le tamis et la couche de fond.

3. Procédé selon la revendication 2, caractérisé en ce que la séparation du tamis et de la couche de fond est réalisée après la mise en oeuvre d'un renforcement ou d'un durcissement de la couche de couverture.

4. Procédé selon l'une des revendications 1 à 3, caractérisé en ce que la couche de couverture est pulvérisée sur le tamis.

5. Procédé selon l'une des revendications 1 à 3, caractérisé en ce que la couche de couverture est étalée sur le tamis.

6. Procédé selon l'une des revendications 1 à 3, caractérisé en ce que la couche de couverture est déposée sur le tamis par un procédé de duplication.

7. Procédé selon l'une des revendications 1 à 3, caractérisé en ce que la couche de couverture est déposée sur le tamis par un procédé d'apprêtage à la racle ou au trempé.

8. Procédé selon l'une des revendications 1 à 7, caractérisé en ce qu'on utilise comme tamis un tamis plat (1).

9. Procédé selon l'une des revendications 1 à 7, caractérisé en ce qu'on utilise comme tamis un tamis cylindrique (8, 37).

10. Procédé selon l'une des revendications 1 à 9, caractérisé en ce qu'on utilise comme couche de fond une couche de fond rigide (2).

11. Procédé selon l'une des revendications 1 à 9, caractérisé en ce qu'on utilise comme couche de fond une couche de fond élastique (32, 36).

12. Procédé selon la revendication 10 ou 11, caractérisé en ce que la couche de fond est pressée contre la face arrière du tamis.

13. Procédé selon la revendication 9, 11 et 12, caractérisé en ce qu'on utilise comme couche de fond un corps creux expansible (32, 36).

14. Dispositif pour la fabrication d'un pochoir (modèle) d'impression sérigraphique comportant :
- un organe de support ou de palier pour le montage à rotation d'un tamis cylindrique (8, 37) autour de son axe longitudinal, et
- un organe de revêtement (9) pour l'application selon un modèle d'une couche de couverture (3) sur la surface périphérique extérieure du tamis cylindrique (8, 37),
caractérisé par :
- un corps creux élastique (32, 36) qui est susceptible par dilatation, d'être pressé contre la surface périphérique intérieure du tamis cylindrique, de telle façon qu'une substance liquide utilisée pour la préparation de la couche de couverture (3) ne puisse pas passer à travers le tamis cylindrique (8, 37).

15. Dispositif selon la revendication 14, caractérisé en ce que le corps creux est réalisé sous la forme d'un tube souple (32, 36) gonflable dans la direction radiale du tamis cylindrique.

16. Dispositif selon la revendication 14, caractérisé en ce que le corps creux est réalisé sous la forme d'un manchon dilatable dans la direction radiale.

17. Dispositif selon la revendication 14, 15 ou 16, caractérisé en ce que le corps creux est présent séparément par rapport à l'organe de support ou de palier.

18. Dispositif selon la revendication 14, 15 ou 16, caractérisé en ce que le corps creux constitue une partie de l'organe de support ou de palier.

19. Dispositif selon l'une des revendications 14 à 18, caractérisé en ce qu'il comporte en outre une source d'air pressurisé (33, 34) pour le gonflage du corps creux.

20. Dispositif selon l'une des revendications 14 à 19, caractérisé en ce que l'organe de couverture comporte un poste de couverture ou de revêtement qui est susceptible de coulisser parallèlement à l'axe longitudinal (8b) du tamis cylindrique (32, 37).

21. Dispositif selon la revendication 20, caractérisé en ce que le poste de couverture comporte une ou plusieurs tuyères (9) pour pulvériser la couche de couverture (3).

22. Dispositif selon l'une des revendications 14 à 19, caractérisé en ce que l'organe de couverture ou de revêtement comporte un cylindre de duplication disposé parallèlement au tamis cylindrique.
